# EUROPÄISCHE PATENTSCHRIFT

(11) **EP 1 854 991 B1**
(45) Veröffentlichungstag und Bekanntmachung des Hinweises auf die Patenterteilung: **16.06.2010**
(21) Anmeldenummer: 07103904.4
(22) Anmeldetag: 12.03.2007
(51) Int. Cl.: F02M 47/02, F02M 51/06

(54) **Kraftstoffinjektor mit direkt betätigbarer Düsennadel**
Fuel injector with directly actuated injection needle
Injecteur de carburant avec aiguille d'injection commandée directement

(30) Priorität: 09.05.2006 DE 102006021491
(43) Veröffentlichungstag der Anmeldung: 14.11.2007
(73) Patentinhaber: ROBERT BOSCH GMBH, 70442 Stuttgart (DE)
(72) Erfinder: Eisenmenger, Nadja, 70469, Stuttgart (DE)

(56) Entgegenhaltungen:
- WO-A-2006/134005
- DE-A1- 10 346 222
- DE-A1- 19 708 304
- DE-A1-102004 005 452
- US-A- 6 062 533
- US-A1- 2004 069 963

## Beschreibung

### Stand der Technik

Die Erfindung betrifft einen Kraftstoffinjektor für Brennkraftmaschinen nach dem Oberbegriff des Anspruchs 1.

Ein Kraftstoffinjektor mit einer direkt betätigbaren Düsennadel und mit einer einstufigen Übersetzung des Aktorhubs wird in DE 10 2004 005 452 A1 beschrieben. Dabei wirken ein mittels eines Piezo-Aktors betätigter Kopplerkolben auf einen Kopplerraum und ein mit einer Düsennadel verbundener Düsennadelkolben auf einen Steuerraum ein. Bei diesem Injektorkonzept erfolgt die Einspritzung mittels eines so genannten ziehenden Aktors, indem zum Einspritzen die Spannung am Piezo-Aktor reduziert bzw. auf Null geschaltet wird. Dabei vollzieht der mit dem Piezo-Aktor verbundene Kopplerkolben ebenfalls einen ziehenden Hub, wodurch sich der Druck im Kopplerraum reduziert. Aufgrund der unterschiedlichen Druckflächen, mit denen der Düsennadelkolben in den Steuerraum und der Kopplerkolben in den Aktorraum weist, wird der Hub des Kopplerkolbens auf den Düsennadelkolben übersetzt, so dass die Düsennadel mit einem größeren Hub vom Düsennadelsitz abhebt. Dieses Wirkprinzip kann nur funktionieren, wenn sichergestellt wird, dass der axiale Druck im gesamten Aktorverband abgesenkt wird. Leckagen, die an den einzelnen Schnittstellen, die am Aktorkopf und Aktorfuß vorliegen können, hätten zur Folge, dass der den Piezo-Aktor umgebende Raildruck eindringen könnte, wodurch ein Aufreißen bzw. ein Trennen der Schnittstellen auftreten kann. Eine wichtige Aufgabe ist es daher, den Aktorverband mit all seinen Schnittstellen gegen Raildruck abzudichten und sicherzustellen, dass der axiale Druck beim Entlasten des Aktors entsprechend absinken kann. Dazu ist vorgesehen, den Aktor komplett mit Aktorkopf und Aktorfuß druckdicht zu verkleben. Die dabei auftretenden Parallelitätsfehler der einzelnen Bauteile können zu Achs- und Winkelfehlem zwischen Aktorkopf und Aktorfuß führen. Diese Fehler können unter Umständen vom engen Paarungsspiel des hydraulischen Kopplers nicht mehr ausgeglichen werden und führen zu ungünstigen Bedingungen bezüglich Reibung und Verschleiß sowie im Extremfall zu der beschriebenen zu großen Leckage an den Schnittstellen des Aktorverbandes, wodurch die Funktion des Kraftstoffinjektors gefährdet ist.

Ein Kraftstoffinjektor, bei dem an der Düsennadel eine Steuerraumhülse zur Begrenzung eines Steuerraums geführt ist, geht aus DE 103 46 222 A1 hervor. Bei diesem Injektortyp wird der auf die Düsennadel wirkende Schließdruck im Steuerraum von einem Steuerventil gesteuert, das beim Öffnen der Düsennadel den Steuerraum mit einem Niederdruck-/Rücklaufsystem verbindet, so dass der Druck im Steuerraum entlastet wird und der in Öffnungsrichtung auf die Düsennadel wirkende Systemdruck des Common-Rails die Düsennadel vom Düsennadelsitz abhebt und dadurch Kraftstoff in den Brennraum der Brennkraftmaschine eingespritzt wird.

In der nachveröffentlichten Patentanmeldung WO 2006/134005 A1 wird ein Kraftstoffinjektor mit einer direkt betätigbaren Düsennadel vorgeschlagen, bei dem zwischen einem am Aktor ausgebildeten Übergangsstück und einem Kopplerkolben, an dem eine Steuerraumhülse geführt ist, ein Kugel-Pfannen-Gelenk ausgebildet ist. Das Kugel-Pfannen-Gelenk möglichst, dass eine Schieflage des Kopplerkolbens ausgeglichen wird, wodurch die Belastung an der Dichtstelle des Aktorverbundes reduziert wird.

Aufgabe der vorliegenden Erfindung ist es, den Gelenkverbund zum Ausgleichen einer möglichen Schieflage des Kopplerkolbens zu verbessern.

### Offenbarung der Erfindung

Die Aufgabe der Erfindung wird mit einem Kraftstoffinjektor mit den kennzeichnenden Maßnahmen des Anspruchs 1 gelöst. Mit den kennzeichnenden Maßnahmen des Anspruchs 1 wird ein Gelenkverbund nach einem Kugel-Pfannen-Prinzip geschaffen, bei dem auf das Gelenk in jedem Betriebszustand ein hydraulisches Gleichgewicht wirkt. Dieses hydraulische Gleichgewicht ist notwendig, damit die ziehenden Kräfte des Aktors direkt an die Düsennadel weitergegeben werden und nicht zu einer Trennung am Gelenk führen. Dadurch wird gleichzeitig eine klar definierte Führungsleckage am Kopplerkolben ausgebildet, um einerseits eine Füllung des Kopplerraums über die Führungsleckage zu ermöglichen und andererseits aber eine ausreichende Druckreduzierung im Kopplerraum bei der Ansteuerung des Aktors mit ziehendem Kopplerkolben zu ermöglichen.

Vorteilhafte Weiterbildungen des Kraftstoffinjektors sind durch die Maßnahmen der Unteransprüche möglich.

Eine erste Ausführungsform ist dadurch möglich, dass die sphärische Auflage von einem Zwischenstück gebildet ist, das mit einer sphärischen Oberfläche gegen eine an der Zwischenplatte ausgebildeten umlaufende Dichtkante drückt, so dass sich an der sphärischen Oberfläche der Dichtsitz für die umlaufende Dichtkante ausbildet. Dabei ist in der Zwischenplatte eine Vertiefung ausgeführt, die an einer Stirnfläche der Zwischenplatte die umlaufende Dichtkante erzeugt. Auβerdem weist das Zwischenstück an einer zur sphärischen Oberfläche gegenüberliegenden Seite ein Auflagefläche auf, auf die die Kopplerhülse mit einer weiteren Dichtkante einwirkt.

Ein weitere Ausführungsform besteht darin, dass die sphärische Auflage von einem an der Zwischenplatte ausgebildeten erhabenen sphärischen Ansatz gebildet ist, auf den die am Kopplerkolben geführte Kopplerhülse mit einer Dichtkante einwirkt, wobei sich an der sphärischen Oberfläche der ringförmige Dichtsitz für die Dichtkante der Kopplerhülse ausbildet.

Eine dritte Ausführungsform liegt vor, indem die Kopplerhülse eine topfförmige Kopplerhülse mit einem Boden ist und die sphärische Auflage von einem am Boden ausgebildeten erhabenen sphärischen Ansatz mit einer sphärischen Ober fläche gebildet ist, wobei der sphärische Ansatz auf eine an der Zwischenplatte angeordnete ringförmige Dichtkante einwirkt, so dass sich am sphärischen Ansatz der ringförmige Dichtsitz für die umlaufende Dichtkante ausbildet. Dabei ist in der Zwischenplatte eine muldenförmige, sphärische Vertiefung ausgebildet, an der die umlaufende Dichtkante ausgebildet ist und in die der erhabene sphärische Ansatz eingreift.

Um die notwendige hydraulische Verbindung zwischen Kopplerraum und Steuerraum herzustellen, weist das Winkelausgleichselement einen hydraulischen Verbindungskanal auf.

### Ausführungsformen der Erfindung

Drei Ausführungsbeispiele der Erfindung sind in der Zeichnung dargestellt und in der nachfolgenden Beschreibung näher erläutert.

Es zeigen
- Figur 1: einen Teilschnitt eines erfindungsgemäßen Kraftstoffinjektors gemäß einem ersten Ausführungsbeispiel,
- Figur 2: einen Teilschnitt eines erfindungsgemäßen Kraftstoffinjektors gemäß einem zweiten Ausführungsbeispiel und
- Figur 3: einen Teilschnitt eines erfindungsgemäßen Kraftstoffinjektors gemäß einem dritten Ausführungsbeispiel.

Der in Figur 1 dargestellte Kraftstoffinjektor weist ein Gehäuse mit einem Injektorkörper 10 und einem Düsenkörper 11 sowie mit einer zwischen dem Injektorkörper 10 und dem Düsenkörper 11 angeordnete Zwischenplatte 12 auf. Die Gehäuseteile werden mit einer Spannmutter 13 hydraulisch dicht verbunden. Im Injektorkörper 10 ist ein Hochdruckraum 14 ausgebildet, der an ein nicht dargestelltes Hochdrucksystem, beispielsweise an ein Common-Rail-System einer Dieseleinspritzanlage angeschlossen ist.

Im Düsenkörper 11 ist eine Düsennadel 15 axial verschiebbar geführt. An der Düsennadel 15 ist eine Druckschulter 16 ausgebildet, die in einen Düsennadeldruckraum 17 weist. In Düsenkörper 11 befinden sich an einer Kuppe Einspritzöffnungen 18, die in einen Brennraum einer nicht dargestellten Brennkraftmaschine weisen. Auf einem am Düsenkörper 11 ausgebildeten Düsennadelsitz 19 liegt eine an der Spitze der Düsennadel ausgebildete Dichtfläche auf, so dass dadurch die Einspritzöffnungen 18 vom Düsennadeldruckraum 17 getrennt sind. Zum axialen Führen der Düsennadel 15 im Düsenkörper 11 ist im Düsenkörper 11 eine Führungsbohrung 21 ausgebildet, in der die Düsennadel 15 mit einem Führungsabschnitt 22 geführt ist. Der Führungsabschnitt 22 weist mindestens eine Abflachung 23 auf, über die eine hydraulische Verbindung des Düsennadeldruckraumes 17 mit einem vorgelagerten düsennadelseitigen Hochdruckraum 24 erfolgt. Die Düsennadel 15 weist an dem zur Spitze entgegengesetztem Endabschnitt einen Düsennadelkolben 20 auf, an dem eine Steuerraumhülse 25 axial verschiebbar geführt. Die Steuerraumhülse 25 ist mit einer ersten Druckfeder 26 am Düsennadelkolben 20 vorgespannt und drückt mit einer ersten Dichtfläche 27 gegen eine düsennadelseitige Stirnfläche 28 der Zwischenplatte 12. Die Steuerraumhülse 25 dichtet dadurch einen Steuerraum 30 gegenüber dem düsenadelseitigen Hochdruckraum 24 hydraulisch ab. Dem Steuerraum 30 ist der Düsennadelkolben 20 mit einer Druckfläche 31 ausgesetzt.

In der Zwischenplatte 12 sind beispielsweise zwei Verbindungskanäle 32 ausgebildet, die den Hochdruckraum 14 mit dem düsennadelseitigen Hochdruckraum 24 hydraulisch verbinden. Der über den Hochdruckzulauf im Hochdruckraum 14 anliegende Raildruck gelangt somit über die Verbindungskanäle 32 in den düsennadelseitigen Hochdruckruckraum 24 und über die Abflachung 23 in den Düsennadeldruckraum 17.

Im Hochdruckraum 14 ist ein Piezo-Aktor 33 angeordnet, der mit einem aktorseitigen Kopplerkolben 34 mit einem Führungsdurchmesser d1 verbunden ist. Am Führungsdurchmesser d1 des Kopplerkolbens 34 ist eine Kopplerhülse 35 axial verschiebbar geführt. Die Kopplerhülse 35 ist mittels einer weiteren Druckfeder 36 am Kopplerkolben 34 vorgespannt. Im Hochdruckraum 14 ist weiterhin ein Winkelausgleichselement 40 angeordnet, auf das der Kopplerkolben 34 mit der Kopplerhülse 35 einwirkt.

Beim Ausführungsbeispiel gemäß Figur 1 wird das Winkelausgleichselement 40 durch ein Ausgleichsstück 41 gebildet, das kopplerkolbenseitig eine Planfläche 42 und dazu gegenüberliegend eine erhabene sphärische Oberfläche 43 aufweist. Es ist aber auch denkbar, die Planfläche 42 ebenfall sphärisch auszuführen. Auf die Planfläche 42 drückt die Kopplerhülse 35 mit einer Dichtkante 37, so dass sich innerhalb der Kopplerhülse 35 ein Kopplerraum 38 ausbildet. Der Kopplerkolben 34 ist mit einer weiteren Druckfläche 39 dem Kopplerraum 38 ausgesetzt. Die Zwischenplatte 12 weist an einer aktorseitigen Stirnfläche 49 eine kreisförmige Vertiefung 44 auf, die zum Ausgleichsstück 41 hin eine umlaufende Dichtkante 45 mit einem Durchmesser d2 ausbildet. Auf der umlaufenden Dichtkante 45 liegt die sphärische Oberfläche 43 des Ausgleichsstücks 41 auf, so dass sich an der sphärischen Oberfläche 43 ein ringförmiger Dichtsitz 50 für die umlaufende Dichtkante 45 ausbildet. Dadurch wird ein von der Vertiefung 44 gebildeter Zwischenraum 46 zum Hochdruckraum 14 hin hydraulisch abgedichtet. Durch das Ausgleichsstück 41 führt ein Verbindungskanal 47, der den Kopplerraum 38 mit dem Zwischenraum 46 verbindet. Durch die Zwischenplatte 12 führt ein weiterer hydraulischer Verbindungskanal 48, der die angrenzende Zwischenraum 46 mit dem Steuerraum 30 hydraulisch verbindet. Dadurch ist der Kopplerraum 38 über den Zwischenraum 46 mit dem Steuerraum 30 hydraulisch verbunden.

Beim Ausführungsbeispiel gemäß Figur 2 ist das Winkelausgleichselement 40 durch einen an der Zwischenplatte 12 angeformten kalottenförmigen, sphärischen Ansatz 51 mit einer erhabenen sphärischen Oberfläche 52 ausgeführt. Bei diesem Ausführungsbeispiel greift die Kopplerhülse 35 mit ihrer Dichtkante 37 auf der sphärische Oberfläche 52 des kalottenförmigen Ansatzes 51 an. Dadurch bildet sich an der sphärischen Oberfläche 52 der ringförmige Dichtsitz 50 mit dem Durchmesser d2 für die Dichtkante 37 der Kopplerhülse 35 aus, wobei der Durchmesser d2 auch hier im Wesentlichen dem Führungsdurchmesser d1 des Kopplerkolbens 34 für die Kopplerhülse 35 entspricht. Somit entsteht ein hydraulisch dichter Abschluss des Kopplerraums 38 gegenüber dem Hochdruckraum 14. Die hydraulische Verbindung zwischen dem Kopplerraum 38 und dem Steuerraum 30 erfolgt dabei mittels des in der Zwischenplatte 12 ausgebildeten weiteren Verbindungskanals 48, der bei diesem Ausführungsbeispiel im Bereich der kalottenförmigen Ansatzes 51 einen Drosselabschnitt 54 aufweist. Über den Verbindungskanals 48 mit dem Drosselabschnitt 54 wird somit eine hydraulische Verbindung zwischen Kopplerraum 38 und Steuerraum 30 hergestellt. Bei diesem Ausführungsbeispiel ist durch den Wegfall des durch die Vertiefung 44 gebildeten Zwischenraumes 46, wie beim Ausführungsbeispiel in Figur 1, weniger Totvolumen zwischen dem Kopplerraum 38 und dem Steuerraum 30 vorhanden.

Ein drittes Ausführungsbeispiel eines Winkelausgleichselements 40 geht aus Figur 3 hervor. Dazu ist in die Zwischenplatte 12 eine muldenförmige, sphärische Vertiefung 61 mit einer umlaufenden Dichtkante 62 eingearbeitet. Die Kopplerhülse 35 ist hierbei als eine topförmige Kopplerhülse 64 ausgeführt, die einen Boden 65 mit einem erhabenen sphärischen Ansatz 66 aufweist. Zwischen der Druckfläche 39 des Kopplerkolbens 34 und dem Boden 65 der Kopplerhülse 64 entsteht somit der Kopplerraum 38. Der erhabene sphärische Ansatz 66 liegt mit einer sphärischen Oberfläche 67 auf der umlaufenden Dichtkante 62 auf, so dass sich an der sphärischen Oberfläche 67 der ringförmige Dichtsitz 50 mit einem Durchmesser d2 für die umlaufende Dichtkante 62 ausbildet. Dadurch entsteht zwischen der sphärischen Oberfläche 67 und der Vertiefung 61 der Zwischenplatte 12 ein Zwischenraum 70, der ein zusätzliches Totvolumen bildet, das jedoch gegenüber der Ausführungsform in Figur 1 wesentlich geringer ist. Im Boden 65 ist ein Verbindungskanal 68 angeordnet, der den Kopplerraum 38 mit dem Zwischenraum 70 verbindet. Die hydraulische Verbindung zwischen Kopplerraum 38 und Steuerraum 30 wird somit über den Verbindungskanal 68 und den weiteren Verbindungskanal 48 der Zwischenplatte 12 hergestellt. Der Kopplerkolben 34 weist zur besseren axialen Führung der topfförmigen Kopplerhülse 64 eine erste Führungsfläche 71 und eine zweite Führungsfläche 72 auf. Im Mantel der topfförmigen Kopplerhülse 64 ist weiterhin ein Bypassbohrung 69 eingebracht, die einen Druckausgleich zwischen den Hochruckraum 14 und dem Ringraum zwischen den beiden Führungsflächen 71, 72 herstellt. Die Kopplung zwischen dem sphärischen Ansatz 66 und der umlaufenden Dichtkante 62 der sphärischen Vertiefung 61 ist so gestaltet, dass der Durchmesser d2 des Dichtsitzes im Wesentlichen dem Führungsdurchmesser d1 der Führungsflächen 71,72 des Kopplerkolbens 34 für die Kopplerhülse 64 entspricht. Dadurch ist das Winkelausgleichselement 40 auch hier druckausgeglichen, so dass kein Aufreißen des Gelenkverbandes erfolgt. Um die Kopplerhülse 64 länger auszubilden, ist zweckmäßigerweise die Druckfeder 36 als Federhülse ausgeführt.

Zur Ausbildung eines hydraulisch dichten Gelenkverbandes drücken die Druckfeder 36 die Kopplerhülsen 35, 64 die jeweiligen umlaufenden Dichtkanten 37, 45, 62 auf den ringförmigen Dichtsitz 50. Aufgrund des sich durch die sphärischen Flächen gebildeten Kugel-Pfannen-Gelenkverbandes kann sich ein eventueller Schiefstand des Kopplerkolbens 34 an dieser Stelle ausgleichen. Ein eventueller Koaxialfehler des Kopplerkolbens 34 gegenüber dem Injektorkörper 10 bzw. der Zwischenplatte 12 kann außerdem über eine Verschiebung zwischen der Kopplerhülse 35, 64 und dem Ausgleichsstück 41 bei dem Ausführungsbeispiel gemäß Figur 1 oder durch eine Verschiebung der Zwischenplatte 12 bei den Ausführungsbeispielen gemäß Figur 2 und 3 ausgeglichen werden.

Die Kraftstoffinjektoren gemäß Figur 1, 2 und 3 arbeitet folgendermaßen: Über den nicht dargestellten Hochdruckzulauf, der an ein Common-Rail-System beispielsweise einer Dieseleinspritzanlage angeschlossen ist, wird der gesamte Kraftstoffinjektor mit Raildruck beaufschlagt. Die Ansteuerung des Kraftstoffinjektors erfolgt über den Piezo-Aktor 33, wobei die am Piezo-Aktor 33 anliegende Spannung reduziert bzw. auf Null geschaltet wird und dadurch der Piezo-Aktor 33 entladen wird, wodurch sich der Piezo-Aktor 33 in seiner Längenausdehnung verkürzt. Dadurch wird ein ziehender Hub am Kopplerkolben 34 erzeugt, der zu einer Vergrößerung des Kopplerraums 38 führt, wodurch der Druck im Kopplerraum 38 unterhalb des Raildrucks bzw. Systemdrucks abfällt. Der abfallende Druck im Kopplerraum 38 wird über die Verbindungskanäle 47, 48, 54, 68 auf den Steuerraum 30 übertragen. Dadurch ist der im Düsennadeldruckraum 17 auf die Druckschulter 16 wirkende Raildruck höher als der im Steuerraum 30 auf die Druckfläche 31 wirkende Steuerraumdruck. Dadurch, dass die Druckfläche 31 kleiner ist als die Druckfläche 39, wird die Düsennadel 15 mit einem größeren Hub als der Hub des Piezo-Aktors 33 vom Düsennadelsitz 19 abgehoben. Durch das Abheben der Düsennadel 15 vom Düsennadelsitz 19 werden die Einspritzdüsen 18 freigegeben, so dass über die Einspritzdüsen 18 der Kraftstoff mit dem im Düsennadeldruckraum 17 anliegenden Raildruck bzw. Systemdruck eingespritzt wird.

Zum Schließen des Düsennadelsitzes 19 wird der Piezo-Aktor 33 mit einer Spannung beaufschlagt, die eine Längenausdehnung des Piezo-Aktors 33 bewirkt, wodurch der Kopplerkolben 34 in den Kopplerraum 38 drückt und dort den Druck erhöht. Die Druckerhöhung wird über die Verbindungskanäle 47, 48, 54, 68 in den Steuerraum 30 übertragen, der dort auf die Druckfläche 31 des Düsennadelkolbens 20 wirkt. Dadurch wird die Düsennadel 15, unterstützt durch die Druckfeder 26, wieder in den Düsennadelsitz 19 gestellt.

## Patentansprüche

1. Kraftstoffinjektor für Brennkraftmaschinen mit einer Düsennadel (15), welche in einem Düsenkörper (11) axial verschiebbar geführt ist und welche einen Düsennadelkolben (23) aufweist, der auf einen Steuerraum (30) einwirkt, und mit einem in einem Injektorkörper (10) angeordneten Aktor (33), der mit einem Kopplerkolben (34) verbunden ist, an dem eine Kopplerhülse (35) geführt ist, die einen Kopplerraum (38) von einem Hochdruckraum (14) hydraulisch trennt, wobei der Kopplerkolben (34) den Kopplerraum (38) druckentlastet oder druckbeaufschlagt, wobei der Kopplerraum (38) und der Steuerraum (30) hydraulisch verbunden sind, wobei in Abhängigkeit vom Druck im Steuerraum (30) die Düsennadel (15) von einem Düsennadelsitz (19) abgehoben wird und dadurch der in einem Düsennadeldruckraum (17) anliegende und mit Systemdruck beaufschlagte Kraftstoff eingespritzt wird, und wobei zwischen Injektorkörper (10) und Düsenkörper (11) eine Zwischenplatte (12) angeordnet ist, **dadurch gekennzeichnet, dass** ein Winkelausgleichselement (40) vorgesehen ist, auf das der Kopplerkolben (34) mit der Kopplerhülse (35) einwirkt, dass das Winkelausgleichselement (40) eine sphärische Auflage zur Ausbildung eines ringförmigen Dichtsitzes (50) aufweist, auf den eine umlaufende Dichtkante (37, 45, 62) einwirkt, dass die Dichtkante (37, 45, 62) an der Zwischenplatte (12) oder an der Kopplerhülse (35) ausgebildet ist, und dass der ringförmige Dichtsitz (50) einen Durchmesser d2 aufweist, der im Wesentlichen einem Führungsdurchmesser d1 des Kopplerkolbens (34) für die Kopplerhülse (35) entspricht.

2. Kraftstoffinjektor nach Anspruch 1, **dadurch gekennzeichnet, dass** die sphärische Auflage von einem Zwischenstück (41) gebildet ist, das mit einer sphärischen Oberfläche (42) gegen die an der Zwischenplatte (12) ausgebildete umlaufende Dichtkante (45) drückt, so dass sich an der sphärischen Oberfläche (42) der ringförmigen Dichtsitz (50) für die umlaufende Dichtkante (45) ausbildet.

3. Kraftstoffinjektor nach Anspruch 2, **dadurch gekennzeichnet, dass** in einer aktorseitigen Stirnfläche (49) der Zwischenplatte (12) eine Vertiefung (44) ausgebildet ist, die an der Stirnfläche (49) die umlaufende Dichtkante (45) ausbildet, und dass das Zwischenstück (41) an der zur sphärischen Oberfläche (42) gegenüberliegende Seite eine Auflagefläche (41) aufweist, auf die die Kopplerhülse (35) mit der Dichtkante (37) einwirkt.

4. Kraftstoffinjektor nach Anspruch 1, **dadurch gekennzeichnet, dass** die sphärische Auflage von einem an der Zwischenplatte (12) ausgebildeten erhabenen sphärischen Ansatz (51) mit einer sphärischen Oberfläche (52) gebildet ist, auf welche die am Kopplerkolben (36) geführte Kopplerhülse (38) mit der Dichtkante (37) einwirkt, so dass sich an der sphärischen Oberfläche (52) der ringförmige Dichtsitz (50) für die umlaufende Dichtkante (37) der Kopplerhülse (35) ausbildet.

5. Kraftstoffinjektor nach Anspruch 1, **dadurch gekennzeichnet, dass** die Kopplerhülse (35) als topfförmige Kopplerhülse (64) mit einem Boden (65) ausgeführt ist, dass die sphärische Auflage von einem am Boden (65) ausgebildeten erhabenen sphärischen Ansatz (64) mit einer sphärischen Oberfläche (67) gebildet ist, und dass der sphärische Ansatz (64) auf die an der Zwischenplatte (12) ausgebildete umlaufende Dichtkante (62) einwirkt, so dass sich an der sphärischen Oberfläche (67) der ringförmige Dichtsitz (50) für die umlaufende Dichtkante (62) ausbildet.

6. Kraftstoffinjektor nach Anspruch 5, **dadurch gekennzeichnet, dass** die Zwischenplatte (12) eine muldenförmige sphärische Vertiefung (61) aufweist, an der die umlaufende Dichtkante (62) ausgebildet ist, und dass der erhabene sphärische Ansatz (64) mit der sphärischen Oberfläche (67) in die sphärische Vertiefung (61) eingreift.

7. Kraftstoffinjektor nach Anspruch 1, **dadurch gekennzeichnet, dass** das Winkelausgleichselement (40) einen hydraulischen Verbindungskanal (47, 54, 68) aufweist, über den der Kopplerraum (38) und der Steuerraum (30) hydraulisch verbunden sind.

8. Kraftstoffinjektor nach einem der vorhergehenden Ansprüche, **dadurch gekennzeichnet, dass** ein Ausgleich eines Koaxialfehlers des Kopplerkolbens (34) durch eine radiale Verschiebung der Kopplerhülse (35) auf dem Zwischenstück (41) und/oder durch eine radiale Verschiebung der Zwischenplatte (12) realisierbar ist.

## Claims

1. Fuel injector for internal combustion engines, having a nozzle needle (15) which is guided in an axially movable manner in a nozzle body (11) and which has a nozzle needle piston (23) which acts on a control chamber, and having an actuator (33) which is arranged in an injector body (10) and which is connected to a coupler piston (34) on which is guided a coupler sleeve (35) which hydraulically separates a coupler chamber (38) from a high-pressure chamber (14), with the coupler piston (34) relieving the coupler chamber (38) of pressure or pressurizing the coupler chamber (38), with the coupler chamber (38) and the control chamber (30) being hydraulically connected, with the nozzle needle (15) being raised from a nozzle needle seat (19), and the fuel which is present in a nozzle needle pressure chamber (17) and which is acted on with system pressure thereby being injected, as a function of the pressure in the control chamber (30), and with an intermediate plate (12) being arranged between the injector body (10) and nozzle body (11), **characterized in that** an angle compensating element (40) is provided on which the coupler piston (34) acts by means of the coupler sleeve (35), **in that** the angle compensating element (40) has a spherical support for forming an annular sealing seat (50) on which an encircling sealing edge (37, 45, 62) acts, **in that** the sealing edge (37, 45, 62) is formed on the intermediate plate (12) or on the coupler sleeve (35), and **in that** the annular sealing seat (50) has a diameter d2 which substantially corresponds to a guide diameter d1 of the coupler piston (34) for the coupler sleeve (35).

2. Fuel injector according to Claim 1, **characterized in that** the spherical support is formed by an intermediate piece (41) which presses with a spherical surface (42) against the encircling sealing edge (45) formed on the intermediate plate (12), such that the annular sealing seat (50) for the encircling sealing edge (45) is formed on the spherical surface (42).

3. Fuel injector according to Claim 2, **characterized in that** a depression (44) is formed in an actuator-side end surface (49) of the intermediate plate (12), which depression (44) forms the encircling sealing edge (45) at the end surface (49), and **in that** the intermediate piece (41) has, on the side opposite the spherical surface (42), a contact surface (41) on which the coupler sleeve (35) acts by means of the sealing edge (37).

4. Fuel injector according to Claim 1, **characterized in that** the spherical support is formed by a raised spherical projection (51) which is formed on the intermediate plate (12) and which has a spherical surface (52) on which the coupler sleeve (38), which is guided on the coupler piston (36), acts by means of the sealing edge (37), such that the annular sealing seat (50) for the encircling sealing edge (37) of the coupler sleeve (35) is formed on the spherical surface (52).

5. Fuel injector according to Claim 1, **characterized in that** the coupler sleeve (35) is designed as a pot-shaped coupler sleeve (64) with a base (65), **in that** the spherical support is formed by a raised spherical projection (64) which is formed on the base (65) and which has a spherical surface (67), and **in that** the spherical projection (64) acts on the encircling sealing edge (62) formed on the intermediate plate (12), such that the annular sealing seat (50) for the encircling sealing edge (62) is formed on the spherical surface (67).

6. Fuel injector according to Claim 5, **characterized in that** the intermediate plate (12) has a basin-like spherical depression (61) on which the encircling sealing edge (62) is formed, and **in that** the raised spherical projection (64) engages by means of the spherical surface (67) into the spherical depression (61).

7. Fuel injector according to Claim 1, **characterized in that** the angle compensating element (40) has a hydraulic connecting duct (47, 54, 68) by means of which the coupler chamber (38) and the control chamber (30) are hydraulically connected.

8. Fuel injector according to one of the preceding claims, **characterized in that** a compensation of a coaxiality defect of the coupler piston (34) can be realized by means of a radial displacement of the coupler sleeve (35) on the intermediate piece (41) and/or by means of a radial displacement of the intermediate plate (12).

## Revendications

1. Injecteur de carburant pour moteurs à combustion interne comprenant une aiguille d'injection (15), qui est guidée de manière déplaçable axialement dans un corps de buse (11) et qui présente un piston d'aiguille d'injection (23) qui agit sur un espace de commande (30), et un actionneur (33) disposé dans un corps d'injecteur (10), qui est connecté à un piston d'accouplement (34) sur lequel est guidée une douille d'accouplement (35) qui sépare hydrauliquement un espace d'accouplement (38) d'un espace haute pression (14), le piston d'accouplement (34) sollicitant ou déchargeant en pression l'espace d'accouplement (38), l'espace d'accouplement (38) et l'espace de commande (30) étant connectés hydrauliquement, l'aiguille d'injection (15), en fonction de la pression dans l'espace de commande (30), étant soulevée d'un siège d'aiguille d'injection (19) et de ce fait le carburant sollicité par la pression du système et présent dans un espace de pression de l'aiguille d'injection (17) étant injecté, et une plaque intermédiaire (12) étant disposée entre le corps d'injecteur (10) et le corps de buse (11), **caractérisé en ce qu'**un élément de compensation angulaire (40) est prévu, sur lequel agit le piston d'accouplement (34) avec la douille d'accouplement (35), **en ce que** l'élément de compensation angulaire (40) présente un appui sphérique pour réaliser un siège d'étanchéité de forme annulaire (50), sur lequel agit une arête d'étanchéité périphérique (37, 45, 62), **en ce que** l'arête d'étanchéité (37, 45, 62) est réalisée sur la plaque intermédiaire (12) ou sur la douille d'accouplement (35), et **en ce que** le siège d'étanchéité de forme annulaire (50) présente un diamètre d2 qui correspond essentiellement à un diamètre de guidage d1 du piston d'accouplement (34) pour la douille d'accouplement (35).

2. Injecteur de carburant selon la revendication 1, **caractérisé en ce que** l'appui sphérique est formé par une pièce intermédiaire (41) qui presse avec une surface sphérique (42) contre l'arête d'étanchéité périphérique (45) réalisée sur la plaque intermédiaire (12), de sorte que le siège d'étanchéité de forme annulaire (50) pour l'arête d'étanchéité périphérique (45) soit formé sur la surface sphérique (42).

3. Injecteur de carburant selon la revendication 2, **caractérisé en ce qu'**un renfoncement (44) est réalisé dans une surface frontale (49) de la plaque intermédiaire (12) du côté de l'actionneur, lequel constitue au niveau de la surface frontale (49) l'arête d'étanchéité périphérique (45), et **en ce que** la pièce intermédiaire (41) présente, sur le côté opposé à la surface sphérique (42), une face d'appui (41), sur laquelle agit la douille d'accouplement (35) avec l'arête d'étanchéité (37).

4. Injecteur de carburant selon la revendication 1, **caractérisé en ce que** l'appui sphérique est formé par une partie sphérique rehaussée (51) réalisée sur la plaque intermédiaire (12), avec une surface sphérique (52), sur laquelle agit la douille d'accouplement (38) guidée sur le piston d'accouplement (36) avec l'arête d'étanchéité (37), de sorte que le siège d'étanchéité de forme annulaire (50) pour l'arête d'étanchéité périphérique (37) de la douille d'accouplement (35) se forme sur la surface sphérique (52).

5. Injecteur de carburant selon la revendication 1, **caractérisé en ce que** la douille d'accouplement (35) est réalisée sous forme de douille d'accouplement en forme de pot (64) avec un fond (65), **en ce que** l'appui sphérique est formé par une partie sphérique rehaussée (64) réalisée sur le fond (65), avec une surface sphérique (67), et **en ce que** la partie sphérique (64) agit sur l'arête d'étanchéité périphérique (62) réalisée sur la plaque intermédiaire (12), de sorte que le siège d'étanchéité de forme annulaire (50) pour l'arête d'étanchéité périphérique (62) soit formé sur la surface sphérique (67).

6. Injecteur de carburant selon la revendication 5, **caractérisé en ce que** la plaque intermédiaire (12) présente un renfoncement sphérique en forme de creux (61), sur lequel est réalisée l'arête d'étanchéité périphérique (62), et **en ce que** la partie sphérique rehaussée (64) avec la surface sphérique (67) vient en prise dans le renfoncement sphérique (61).

7. Injecteur de carburant selon la revendication 1, **caractérisé en ce que** l'élément de compensation angulaire (40) présente un canal de connexion hydraulique (47, 54, 68), par le biais duquel l'espace d'accouplement (38) et l'espace de commande (30) sont connectés hydrauliquement.

8. Injecteur de carburant selon l'une quelconque des revendications précédentes, **caractérisé en ce qu'**une compensation d'un défaut de coaxialité du piston d'accouplement (34) peut être réalisée par un déplacement radial de la douille d'accouplement (35) sur la pièce intermédiaire (41) et/ou par un déplacement radial de la plaque intermédiaire (12).
